# EUROPÄISCHE PATENTSCHRIFT

(11) **EP 0 519 302 B1**
(45) Veröffentlichungstag und Bekanntmachung des Hinweises auf die Patenterteilung: **11.10.1995**
(21) Anmeldenummer: 92109674.9
(22) Anmeldetag: 09.06.1992
(51) Int. Cl.: B41F 27/12

(54) **Einrichtung zum Befestigen von Drucktüchern auf Übertragungs- oder Offsetzylindern**
Device for clamping printing blankets to transfer or offset cylinders
Dispositif pour la fixation de blanchets d'imprimerie sur des cylindres de transfert ou offset

(30) Priorität: 15.06.1991 DE 4119823
(43) Veröffentlichungstag der Anmeldung: 23.12.1992
(73) Patentinhaber: KOENIG & BAUER-ALBERT AKTIENGESELLSCHAFT, 97080 Würzburg (DE)
(72) Erfinder: Dörsam, Willi Richard Ludwig, W-8706 Höchberg (DE)

(56) Entgegenhaltungen:
- DE-A- 2 126 941
- DE-A- 2 634 554
- DE-U- 9 004 130
- US-A- 2 621 592
- US-A- 3 112 698
- US-A- 4 104 968
- IBM TECHNICAL DISCLOSURE BULLETIN Bd. 8, Nr. 4, 11. Oktober 1965, Seite 615; G. L. WIEDERHOLD: 'Clamp'

## Beschreibung

Die Erfindung betrifft eine Vorrichtung zum Befestigen von Drucktüchern auf Übertragungs- und Gummituchzylindern gemäß dem Oberbegriff des Patentanspruches 1.

Es ist bekannt, unter den Gummi- oder Drucktüchern eine oder mehrere Lagen Papier anzuordnen, um den Durchmesser der Zylinder dem Durchmesser der Schmitzringe anzupassen, in Abhängigkeit von der Dicke des aufzuziehenden Gummituches.

Durch die DD-PS 1 28 886 ist eine Einrichtung zum Befestigen der untersten Lage oder der unteren Lagen mehrlagiger Bezüge für Übertragungs- und Gummituchzylinder bekannt, bei der die Drucktuchunterlage durch eine trapezförmige Leiste mittels Federkraft gegen eine Klemmfläche des Zylinderkanals gedrückt und so zwischen Kanalwand und Klemmfläche der Leiste eingeklemmt wird.

Nachteilig hierbei ist, daß die Leiste von Hand mittels Schraubenschlüssel eingestellt werden muß.

Die US-A-26 21 592 zeigt eine Druckplattenklemm- und -spannvorrichtung. Es ist eine Klemm- und Spannspindel vorgesehen.

Aus der DE-A-21 26 941 ist eine Vorrichtung zum Spannen von biegsamen Druckplatten auf Formzylindern bekanntgeworden. Ein erstes vorlaufendes Ende einer Druckplatte ist in eine Einhängekante eingehängt. Gegen dieses erste Ende drückt ein federhartes Zugblech sobald eine Spindel in Richtung "Spannen zweites Druckplattenende" verdreht wird.

Der Erfindung liegt die Aufgabe zugrunde, eine Vorrichtung zum Befestigen von Drucktüchern auf Übertragungs- oder Gummituchzylindern bei Druckmaschinen zu schaffen, mit der beim Spannen eines obenliegenden Drucktuches ein selbsttätiges und sicheres Klemmen einer darunter liegenden Drucktuchunterlage ermöglicht wird und dazu kein zusätzliches Werkzeug erforderlich ist.

Erfindungsgemäß wird diese Aufgabe durch den kennzeichnenden Teil des Anspruches 1 gelöst. Zweckmäßige Ausgestaltungen der Erfindung sind den Unteransprüchen zu entnehmen.

Der Vorteil der erfindungsgemäßen Einrichtung liegt insbesondere darin, daß ein selbsttätiges und sicheres Klemmen der Drucktuchunterlage beim Spannen des Drucktuches erfolgt, ohne daß ein zusätzlicher Arbeitsgang oder der Einsatz von Werkzeugen erforderlich ist. Die Drucktuchunterlage hat durch die Ausgestaltung der Befestigungseinrichtung keine Möglichkeit zum Verrutschen oder zum Verschieben. Durch die Anordnung eines Verstärkungsprofils auf der Klemmleiste ist ein gleichmäßiges Anliegen der Klemmkante und der Steuerkante gewährleistet. Infolgedessen, daß die Klemmleiste radial angeordnete Schlitze aufweist, wird die Federwirkung der Klemmleiste erhöht.

Die Erfindung soll nachstehend an einem Ausführungsbeispiel näher erläutert werden.

Die zugehörigen Zeichnungen zeigen
- Fig. 1: den Teil des Querschnittes durch einen Gummituchzylinder mit der Teildarstellung des Kanals in der Stellung der Einführung der unteren Lage des Aufzuges in die Befestigungseinrichtung,
- Fig. 2: eine Darstellung gemäß Fig. 1, jedoch in der Stellung Klemmen der Drucktuchunterlage,
- Fig. 3: eine Darstellung gemäß Fig. 1, jedoch in der Stellung Klemmen der Drucktuchunterlage sowie Spannen des Drucktuches,
- Fig. 4: die Ansicht A aus Fig. 1.

Fig. 1 zeigt einen Teilquerschnitt eines Gummituchzylinders 1 für Bogenoffsetdruckmaschinen. Parallel zur nicht dargestellten Achse des Gummituchzylinders 1 verläuft ein Kanal 2, in welchem eine Spannwelle 3 mit einem Schlitz 4 angeordnet ist. An einer Kanalseitenfläche 6 ist mittels Schrauben 7 eine in axialer Richtung verlaufende Klemmleiste 8 befestigt, welche einen im wesentlichen L-förmigen Querschnitt aufweist.

Die Klemmleiste 8 besitzt einen parallel zur Kanalseitenfläche 6 verlaufenden Klemmschenkel 9 und einen tangential zur Spannwelle 3 verlaufenden Steuerschenkel 11. Ein Winkel zwischen den beiden Schenkein des L-Profiles, nämlich der Winkel zwischen einem Klemmschenkel 9 und einem Steuerschenkel 11, im Querschnitt gesehen, beträgt etwas mehr als 90°. Die Klemmleiste 8 ist aus federndem Material hergestellt. Wie aus Fig. 1 zu ersehen ist, ist eine Drucktuchunterlage 12 in eine Klemmstelle der Klemmleiste 8 eingeführt.

In Fig. 2 ist dargestellt, wie infolge Drehung der Spannwelle 3 in Pfeilrichtung B um wenige Grad der Steuerschenkel 11 aus dem Schlitz 4 der Spannwelle 3 heraus in Wirkverbindung tritt mit einem Außenumfang 10 der Spannwelle 3. Hierbei legt sich der Klemmschenkel 9 der Klemmleiste 8 an ein Ende der Drucktuchunterlage 12 an und hält dieses durch Druck gegen die Kanalseitenfläche 6 fest.

Die Schrauben 7 sind in den Fig. 2 und 3 wegen der besseren Übersichtlichkeit weggelassen worden.

In Fig. 3 ist dargestellt, wie das Drucktuch 13 mit seinem Ende in dem Schlitz 4 der Spannwelle 3 steckt. Das Ende des Drucktuches 13 ist in einer Leiste 14 befestigt. Die Spannwelle 3 ist in Pfeilrichtung B gegenüber der Darstellung nach Fig. 2 in etwa um 90° bewegt worden und das Spannen des Drucktuches 13 hat begonnen. Die Drucktuchunterlage 12 wurde selbsttätig und ohne Einsatz von Werkzeug mittels der Klemmleiste 8 während der Bewegung der Spannwelle 3 festgeklemmt. Dabei ist die Drucktuchungerlage 12 bzw. sind die Drucktuchunterlagen 12 in ihrer Dicke so bemessen, daß diese zusammen mit dem Drucktuch 13 dem Durchmesser des Schmitzringes 16 angepaßt werden.

Das andere Ende des Drucktuches 13 ist um den Umfang des nicht dargestellten gesamten Gummituchzylinders 1 herumgelegt in etwa 280° ebenfalls mittels einer Spannwelle eingespannt. Eine gesonderte Klemmleiste für die untere Drucktuchunterlage 12 ist nicht erforderlich.

Fig. 4 zeigt eine Ansicht A aus Fig. 1. Hierbei ist zu sehen, daß die Klemmleiste 8 zwischen ihren L-förmig angeordneten Schenkeln 9, 11 ein Verstärkungsprofil 17 besitzt, welches z. B. im Querschnitt rohrförmig ausgebildet sein kann. Der Klemmschenkel 9 weist radiale, d. h. in Richtung des Gummituchzylinderzentrums laufende Schlitze 18 auf, was zu einer verbesserten Federwirkung derselben führt. Die Spannwelle 3 ist auf einer Seite mit einem Stellantrieb ausgestattet, der aus einem Schneckenrad 19 mit einer Schnecke 21 bestehen kann.

Die erfindungsgemäße Klemmeinrichtung kann auch für Rollenoffsetmaschinen verwendet werden.

### Teileliste

- 1: Gummituchzylinder
- 2: Kanal
- 3: Spannwelle
- 4: Schlitz
- 5: -
- 6: Kanalseitenfläche
- 7: Schraube
- 8: Klemmleiste
- 9: Klemmschenkel
- 10: Außenumfang (3)
- 11: Steuerschenkel
- 12: Drucktuchunterlage
- 13: Drucktuch
- 14: Leiste
- 15: -
- 16: Schmitzring
- 17: Verstärkungsprofil
- 18: Schlitz
- 19: Schneckenrad
- 20: -
- 21: Schnecke
- B: Pfeilrichtung

## Patentansprüche

1. Vorrichtung zum Befestigen von Drucktuchunterlagen auf einem Übertragungs- oder Gummituchzylinder von Rotationsdruckmaschinen, insbesondere zum gesonderten Befestigen der untersten Drucktuchunterlage bzw. Lagen mehrlagiger Aufzüge mittels einer Klemmleiste, die in einem parallel zur Zylinderachse verlaufenden offenen Kanal des Gummituchzylinders angeordnet ist, mit einer verdrehbaren Spannwelle mit einem sich in axialer und radialer Richtung der Spannwelle erstreckenden Schlitz zur Aufnahme eines Gummituchendes, dadurch gekennzeichnet, daß die Klemmleiste (8) einen im wesentlichen L-förmigen Querschnitt mit einem parallel zu einer Kanalseitenfläche (6) sich erstreckenden Klemmschenkel (9) und einem in den Schlitz (4) der Spannwelle (3) hineinragbaren Steuerschenkel (11) versehen ist, daß der Klemmschenkel (9) zusammen mit der Klemmleiste (8) in Richtung auf eine Kanalseitenfläche (6) des Kanals (2) bewegbar ist, daß der Steuerschenkel (11) durch Verdrehen der Spannwelle (3) aus dem Schlitz (4) von einem niedrigen auf ein höheres Niveau auf der Spannwelle (3) bringbar angeordnet ist, daß in einer ersten Stellung der Steuerschenkel (11) in den Schlitz (4) hineinragend und somit den Klemmschenkel (9) in eine kanalseitenflächenferne Stellung und in einer zweiten Stellung der Steuerschenkel (11) auf dem höheren Niveau der Spannwelle (3) und der Klemmschenkel (9) in einer kanalseitenflächennahen Stellung bringbar angeordnet sind.

2. Vorrichtung nach Anspruch 1, dadurch gekennzeichnet, daß die Klemmleiste (8) über ihre nahezu gesamte Länge in axialer Richtung ein Verstärkungsprofil (17) aufweist.

3. Vorrichtung nach Anspruch 1 bis 2, dadurch gekennzeichnet, daß das Verstärkungsprofil (17) aus einem Rohr besteht.

4. Vorrichtung nach Anspruch 1 bis 3, dadurch gekennzeichnet, daß die Klemmleiste (8) an ihrem Klemmschenkel (9) mittels Schrauben (7) an der Kanalseitenfläche (6) befestigt ist.

5. Vorrichtung nach Anspruch 1 bis 4, dadurch gekennzeichnet, daß die Klemmleiste (8) an ihrem Klemmschenkel (9) in radialer Richtung des Gummituchzylinders (1) verlaufende Schlitze (18) aufweist.

## Claims

1. Device for fixing blanket underlays on a transfer or rubber-blanket cylinder of rotary printing machines, in particular for the separate fixing of the lowermost blanket underlay or plies of multi-ply packings by means of a clamping strip arranged in an open channel of the rubber-blanket cylinder running parallel to the cylinder axis, having a rotatable tensioning shaft with a slot which extends in the axial and radial direction of the tensioning shaft and is intended for receiving one end of the rubber blanket, characterised in that the clamping strip (8) [lacuna]¹ a substantially L-shaped cross-section is provided with a clamping leg (9) extending parallel to a channel side face (6) and a controlling leg (11) capable of reaching into the slot (4) of the tensioning shaft (3), in that the clamping leg (9) is movable together with the clamping strip (8) in the direction of a channel side face (6) of the channel (2), in that the controlling leg (11) is arranged so as to be able to be brought, by rotation of the tensioning shaft (3), out of the slot (4) from a low to a higher level on the tensioning shaft (3), in that in a first position the controlling leg (11) is arranged reaching into the slot (4) and thus the clamping leg (9) so as to be able to be brought into a position distant from the channel side face, and in a second position the controlling leg (11) is arranged at the higher level of the tensioning shaft (3) and the clamping leg (9) so as to be able to be brought in a position close to the channel side face [sic]².

2. Device according to Claim 1, characterised in that the clamping strip (8) has a reinforcing profile (17) over virtually its entire length in the axial direction.

3. Device according to Claim 1 or 2, characterised in that the reinforcing profile (17) consists of a tube.

4. Device according to Claim 1 to 3, characterised in that the clamping strip (8) is fixed to the channel side face (6) at its clamping leg (9) by means of screws (7).

5. Device according to Claim 1 to 4, characterised in that the clamping strip (8) has on its clamping leg (9) slots (18) running in the radial direction of the rubber-blanket cylinder (1).

## Revendications

1. Dispositif de fixation de couche inférieure de blanchet sur un cylindre de transfert ou un cylindre porte-blanchet, de machine à imprimer rotative, en particulier pour effectuer la fixation séparée de la couche inférieure de blanchet, respectivement des couches de blanchet les plus basses de garnitures multicouches, au moyen d'une bande de serrage, disposée dans un canal, ouvert et s'étendant parallèlement à l'axe de cylindre, du cylindre porte-blanchet, avec un arbre tendeur susceptible de tourner, doté d'une fente s'étendant dans la direction axiale et radiale de l'arbre tendeur, pour recevoir une extrémité de blanchet, caractérisé en ce que la bande de serrage (8) a une section transversale sensiblement en L, avec une branche de serrage (9), s'étendant parallèlement à une face latérale de canal (6) et une branche de commande (11), pénétrant dans la fente (4) de l'arbre tendeur (3), en ce que la branche de serrage (9) est déplacable conjointement avec la bande de serrage (8), dans la direction d'une face latérale de canal (6) du canal (2), en ce que la branche de commande (11) peut être disposée de façon à être placée, par rotation de l'arbre tendeur (3) hors de la fente (4), d'un niveau bas à un niveau plus élevé sur l'arbre tendeur (3), en ce que, dans une première position, la branche de commande (11) pénètre dans la fente (4) et ainsi place la branche de serrage (9) dans une position éloignée de la face latérale de canal et, dans une deuxième position, la branche de commande (11) se place à un niveau plus élevé de l'arbre tendeur (3) et la branche de serrage (9) étant susceptible d'être placée dans une position proche de la surface latérale de canal.

2. Dispositif selon la revendication 1, caractérisé en ce que la bande de serrage (8) présente un profil de renforcement (17) sur pratiquement toute sa longueur, en direction axiale.

3. Dispositif selon les revendications 1 à 2, caractérisé en ce que le profil de renforcement (17) est constitué d'un tube.

4. Dispositif selon les revendications 1 à 3, caractérisé en ce que la bande de serrage (8) est fixée sur sa branche de serrage (9), sur la face latérale de canal (6), au moyen de vis (7).

5. Dispositif selon les revendications 1 à 4, caractérisé en ce que la bande de serrage (8) présente sur sa branche de serrage (9) des fentes (18) s'étendant dans la direction radiale du cylindre porte-blanchet (1).
